# FASCICULE DE BREVET EUROPEEN

(11) **EP 3 621 893 B1**
(45) Date de publication et mention de la délivrance du brevet: **23.03.2022**
(21) Numéro de dépôt: 17749128.9
(22) Date de dépôt: 13.07.2017
(51) Int. Cl.: B65D 51/22

(54) **BAGUE D'ESPACEMENT DESTINEE A ETRE POSITIONNEE ENTRE UN RECEPTACLE ET UN BOUCHON ET ENSEMBLE DUDIT RECEPTACLE ET DE LADITE BAGUE**
DISTANZRING ZUR POSITIONIERUNG ZWISCHEN EINEM BEHÄLTER UND EINEM STOPFEN UND ANORDNUNG DIESES BEHÄLTERS UND STOPFEN
SPACER RING FOR POSITIONING BETWEEN A CONTAINER AND A STOPPER AND ASSEMBLY OF SAID CONTAINER AND STOPPER

(43) Date de publication de la demande: 18.03.2020
(73) Titulaire: Albéa Services, 92635 Gennevilliers (FR)
(72) Inventeur: MAURICE, Thierry, F-51000 Chalons en Champagne (FR); DEFERT, Sylvain, F-95310 Saint Ouen l'Aumone (FR)
(74) Mandataire: Gevers & Orès
(86) Numéro de dépôt international: PCT/EP2017/067778
(87) Numéro de publication internationale: WO 2019/011439

(56) Documents cités:
- EP-A1- 2 749 505
- WO-A1-2015/014553

## Description

La présente invention concerne une bague d'espacement destinée à être positionnée entre un réceptacle, notamment un tube, en particulier un tube souple de produit cosmétique, et un bouchon dudit tube. Elle concerne aussi un ensemble formé d'un tel réceptacle et d'une telle bague.

On connait des tubes munis d'un opercule associés à un bouchon perforateur comprenant un poinçon adapté pour perforer ledit opercule à la première utilisation du tube.

L'opercule permet de conserver le produit contenu dans le tube de manière hermétique pendant son stockage préalablement à sa première utilisation, ce qui représente une part très importante de la durée de vie globale du tube.

De nombreuses solutions ont été présentées en ce sens. On connait notamment des bouchons comprenant un poinçon, adapté pour découper et/ou percer l'opercule, lesdits bouchons étant configurés pour être positionnés sur un goulot du tube, dans une position d'attente laissant l'opercule intact, et dans une position d'utilisation dans laquelle l'opercule a été découpé et/ou percé par ledit poinçon.

Le passage d'une position à l'autre s'effectue, par exemple, en enlevant la bague d'espacement disposée sur le tube pour maintenir le bouchon en position d'attente. Lors de la première utilisation, l'utilisateur retire le bouchon puis la bague. Il peut alors repositionner le bouchon qui, en l'absence de la bague, s'enfonce suffisamment dans le tube pour que le poinçon perce l'opercule.

Pour permettre une meilleure protection du produit, il a déjà été proposé de disposer les opercules à une extrémité du goulot débouchant dans le volume intérieur du tube, c'est-à-dire à l'extrémité du goulot opposée à celle débouchant vers l'extérieur.

Une telle configuration nécessite la réalisation de poinçons présentant une extension longitudinale suffisante pour atteindre l'opercule de manière à le découper lors de la première utilisation et le poinçon doit pénétrer à l'intérieur du goulot, y compris en position d'attente.

A l'inverse, il est essentiel que le poinçon n'endommage pas l'opercule tant que le bouchon est en position d'attente, avant la première utilisation. Le bon positionnement de la bague d'espacement joue un rôle capital en ce sens et il existe un besoin d'amélioration des solutions connues à ce jour dans ce domaine.

Le document WO 2015/014553 A1 décrit un récipient fermé par un capuchon pourvu d'un perforateur d'opercule, le capuchon s'appuyant sur une bague d'espacement comprenant des nervures de centrage de la bague sur le goulot du récipient.

L'invention propose à cet effet une bague d'espacement destinée à être positionnée entre un réceptacle, notamment, un tube, en particulier un tube souple de produit cosmétique, et un bouchon dudit réceptacle, ladite bague comprenant des nervures de centrage sur un goulot dudit réceptacle, lesdites nervures étant symétriques par rapport au plan transversal médian de la bague, ladite bague présentant une surépaisseur annulaire interne.

Grâce à l'effet de centrage obtenu par l'intermédiaire des nervures de la bague conforme à l'invention, il est possible d'obtenir un meilleur positionnement de la bague sur le réceptacle et, par suite, une meilleure maîtrise de l'espacement entre le bouchon et le tube coopérant avec la bague. On limite de la sorte les risques de perçage non désiré d'un opercule dont le réceptacle serait muni. La surépaisseu annulaire interne sert à maintenir la bague lors de son démoulage.

Selon différentes caractéristiques de l'invention qui pourront être prise ensemble ou séparément :
- ladite bague présente une section circulaire,
- lesdites nervures sont orientées radialement,
- lesdites nervures sont disposées symétriquement entre elles de manière à ce que la bague puisse être positionnée angulairement de façon indifférenciée sur ledit goulot,
- lesdites nervures présentent un bord interne libre présentant une portion centrale d'extension radiale interne maximum,
- ledit bord interne libre comprend au moins un épaulement au voisinage de ladite portion centrale,
- ledit bord interne libre présente au moins une extrémité longitudinale chanfreinée,
- ladite bague est monobloc,
- ladite bague est réalisée par injection, notamment en matière plastique, par exemple en polyéthylène (PE).

L'invention concerne aussi un ensemble d'un réceptacle, notamment un tube, en particulier un tube de produit cosmétique, et d'une bague telle que décrite plus haut. Il s'agit, par exemple, d'un tube souple. Ledit réceptacle comprend un goulot sur lequel ladite bague est centrée à l'aide desdites nervures.

Selon différentes caractéristiques de l'invention qui pourront être prises ensemble ou séparément :
- ledit ensemble comprenant en outre un bouchon,
- ledit goulot présente une base destinée à coopérer avec un bord distal du bouchon en position fermée du bouchon,
- ladite base présente une configuration tronconique,
- ledit bord distal du bouchon présente au moins localement une configuration tronconique pour venir en contact avec ladite base du goulot en position fermée du bouchon,
- lesdites nervures sont en contact de ladite base du goulot, en particulier par la ou l'une leur extrémité longitudinale chanfreinée.,
- ledit réceptacle comprend un insert plein formant un opercule obturant une extrémité du goulot débouchant dans un volume intérieur du réceptacle,
- ledit bouchon comprend un poinçon, adapté pour découper et/ou percer l'opercule,
- ledit bouchon est adapté pour être positionné sur ledit goulot, dans une position d'attente dans laquelle le poinçon est dans le goulot en laissant l'opercule intact et dans une position d'utilisation dans laquelle l'opercule a été découpé et/ou percé par ledit poinçon,
- ledit poinçon est en forme de fût,
- ledit fût est configuré pour réaliser une découpe partielle de l'insert afin
   d'ouvrir ledit goulot de manière à ce que l'opercule reste lié à la partie non découpée de l'insert par un pont de matière, dans ladite position d'utilisation du bouchon,
- ledit bouchon est adapté pour être vissé sur ledit goulot,
- ledit bouchon est monobloc.
- ledit opercule est rapporté sur une paroi interne d'un corps dudit réceptacle.

Dans le cas d'une application à un tube, ledit tube pourra comprendre une tête de tube comprenant ledit goulot, une épaule et ledit insert. Ladite bague d'espacement amovible est avantageusement disposée en appui sur l'épaule.

D'autres caractéristiques, buts et avantages de l'invention ressortiront de la description qui suit, qui est purement illustrative et non limitative, et qui doit être lue en regard des dessins annexés, sur lesquels :
- La figure 1 présente en vue de coupe, selon un plan diamétral, un exemple d'une partie de réceptacle, en l'occurrence une tête de tube, destiné à être utilisée avec une bague conforme à l'invention ;
- La figure 2 illustre selon un plan de coupe longitudinal un exemple de bouchon destiné à être utilisé avec une bague conforme à l'invention ;
- La figure 3 est une vue de détail d'après la figure 2 ;
- La figure 4 illustre en perspective une bague d'espacement conforme à l'invention,
- La figure 5 illustre en vue de coupe, selon un plan diamétral, la bague de la figure 4.

Sur l'ensemble des figures, les éléments en commun sont repérés par des références numériques identiques.

L'invention concerne un ensemble comprenant un réceptacle, notamment un tube, en particulier un tube pour produit cosmétique, par exemple un tube souple. On entend par là un tube dont le corps peut se déformer, en reprenant ou non sa forme initiale. Ledit ensemble comprend ici également un bouchon du réceptacle, en particulier dudit tube et/ou de ladite tête de tube.

Sur la figure 1, seule une tête 2 dudit tube est représentée. Ladite tête de tube 2 est destinée à être liée à une jupe, non-illustrée, du tube, typiquement en surmoulant la tête de tube 2 sur la jupe, ou par exemple par soudage ou collage en assemblant la jupe sur la tête de tube 2 formée préalablement, notamment par injection ou par injection compression, ou par toutes autres techniques. En variante, l'invention pourra ainsi concerner un ensemble comprenant une tête de tube plutôt qu'un tube complet.

Ledit réceptacle, en particulier ladite tête de tube 2, comprend un goulot 3, définissant un axe longitudinal Z-Z et débouchant d'une part vers l'extérieur et d'autre part dans un volume intérieur 4 du réceptacle. Le goulot 3 comprend, par exemple, un filetage 6 sur sa périphérie externe, adapté pour permettre de visser le bouchon 1 sur le goulot 3.

Ledit réceptacle, en particulier ladite tête de tube 2, comprend en outre un insert 8 plein formant un opercule obturant l'extrémité du goulot 3 tournée vers le volume intérieur 4. Autrement dit, ledit opercule ferme ledit volume intérieur 4. Ledit insert 8 est, par exemple, en contact, notamment en appui, contre une paroi intérieure 11 dudit réceptacle. L'insert 8 comprend, par exemple, une section périphérique 10 et une section centrale 12, définissant ledit opercule, dont le diamètre correspond au diamètre interne du goulot 3. Ledit insert 8 est typiquement en forme de disque. Alternativement, sa section périphérique 10 pourra être légèrement tronconique ou comprendre une zone plane, entourant le goulot et, autour de ladite zone plane, une ou plusieurs zones légèrement tronconiques successives jusqu'à sa périphérie qui pourra être formée, par exemple, d'un bord plié 13.

Ledit insert 8 est préférentiellement un insert multicouche comprenant une couche barrière, par exemple formée d'EVOH ou métallique, notamment aluminium, revêtue sur chacune de ses faces d'une ou de couches de protection, notamment en matériaux polymérisés.

Ici, ledit goulot 3 et ledit insert 4 sont prévus au niveau de ladite tête de tube 2. Cette dernière pourra en outre comprendre, par exemple, une épaule 20, issue dudit goulot 3. La matière de la tête de tube 2 entoure au moins partiellement ledit bord plié 13 de l'insert 8 afin de le protéger, en particulier de protéger la couche métallique dudit insert 8.

Comme visible aux figures 2 et 3, ledit bouchon 1 est ici adapté pour être vissé sur ledit goulot 3. Plus précisément, ledit bouchon 1 pourra comprendre un taraudage 16 interne adapté pour coopérer avec le filetage 6 du goulot 3. Ledit bouchon présente une direction longitudinale, correspondant à l'axe longitudinal Z-Z du goulot 3 lorsque le bouchon 1 est vissé sur le goulot 3.

Ledit bouchon 1 comprend une paroi périphérique 15 adaptée pour la fixation du bouchon au réceptacle munie intérieurement dudit taraudage 16. Ladite paroi périphérique 15 pourra être munie de pans plans, situés extérieurement, afin de faciliter la manipulation du bouchon 1.

Ledit bouchon 1 comprend un poinçon 14, adapté pour découper et/ou percer l'opercule. Ledit bouchon 1 est configuré pour être positionné sur ledit goulot 3, dans une position d'attente dans laquelle le poinçon 14 est au moins en partie dans le goulot 3, en laissant l'opercule intact.

Comme illustrés aux figures 4 et 5, ledit ensemble comprend une bague d'espacement 22, amovible, destinée à être positionnée entre le réceptacle, notamment, le tube, en particulier ladite tête de tube 2 et le bouchon 1 dudit réceptacle. Plus précisément, telle qu'illustrée, la bague 22 est destinée à être disposée en appui sur un corps du réceptacle, ici sur l'épaule 20 de ladite tête de tube 2, autour du goulot 3, en position d'attente. Elle maintient ainsi un espacement entre le bouchon 1 et l'épaule 20 lorsque le bouchon 1 est vissé sur le goulot 3 en attendant la première utilisation. Le poinçon 14 s'étend alors à l'intérieur du goulot 3, à une distance non nulle de l'insert 8, préservant ainsi l'opercule de toute découpe ou perforation.

Selon l'invention, ladite bague d'espacement 22 comprend une pluralité de nervures 70 adaptées pour permettre son centrage autour du goulot 3. Ladite bague 22 est indépendante dudit bouchon 1 de sorte que ledit bouchon 1 peut être retiré dudit réceptacle sans que ladite bague 22 le soit. Ladite bague d'espacement 22 est annulaire, par exemple de section circulaire.

Avantageusement, lesdites nervures 70 sont orientées radialement. Lesdites nervures 70 sont, par exemple, disposées symétriquement entre elles de manière à ce que la bague 22 puisse être positionnée angulairement de façon indifférenciée sur ledit goulot 3. Ainsi, il n'est pas nécessaire d'orienter angulairement la bague 22 lors de son montage sur le réceptacle.

Lesdites nervures 22 présentent ici un bord interne libre présentant une portion centrale 72 d'extension radiale interne maximum. Ledit bord interne libre comprend en outre un ou des épaulements 74 au voisinage de ladite portion centrale 72. Ledit bord interne libre présente encore une ou des extrémités longitudinales 76 chanfreinées.

Lesdites nervures 70 sont symétriques par rapport un plan transversal médian de la bague. Ainsi, ladite portion centrale 72 s'étend de part et d'autre dudit plan médian, ladite portion centrale 72 étant prolongée de part et d'autre par l'un desdits épaulements 74, lesdits épaulements 74 étant prolongés à leur tour de part et d'autre par l'une desdites extrémités longitudinales chanfreinées 76. Ledit bord libre présente de la sorte une configuration en paliers, les paliers étant reliés entre eux par des pans obliques, notamment à 45°. Une telle configuration symétrique permet de monter la bague 22 sur le réceptacle indépendamment de son orientation longitudinale.

Ladite bague 22 est formée, par exemple, par injection. Elle comprendune surépaisseur 78 annulaire interne, servant à maintenir la bague lors de son démoulage.

Ledit bouchon 1 est en outre adapté pour être positionné sur ledit goulot 3, dans une position d'utilisation dans laquelle l'opercule a été découpé et/ou percé par ledit poinçon 14..

Lors de la première utilisation, l'utilisateur dévisse le bouchon 1 du goulot 3, puis retire la bague 22 d'espacement, et revisse le bouchon 1 sur le goulot 3 jusqu'à ce qu'il vienne en butée contre le goulot 3 ou contre l'épaule 20. Le poinçon 14 a alors réalisé une découpe ou une perforation de l'insert 8, et plus précisément de sa section centrale 12 formant l'opercule de la tête de tube 2.

Si l'on se reporte de nouveau aux figures 2 et 3, on constate que le bouchon 1 comprend une paroi 17, dite supérieure, fermant le poinçon à l'une des extrémités longitudinales dudit poinçon. La paroi 17 est dite supérieure car en utilisation verticale du réceptacle, bouchon en haut, elle formera la paroi supérieure du bouchon. Des utilisations selon toute autre orientation sont cependant possibles sans sortir du cadre de l'invention. Ladite paroi supérieure 17 relie le poinçon à la paroi périphérique 15. Ici, ladite paroi supérieure 17 relie un bord, dit supérieur, de la paroi périphérique 15 et un bord, dit supérieur, du poinçon 14.

Ledit bouchon 1 comprend en outre un jonc d'étanchéité 50 au niveau d'une liaison entre le poinçon 14 et la paroi périphérique 15. Une telle configuration permet d'obtenir un bon niveau d'étanchéité, en cas de fermeture du réceptacle après première utilisation, par un effet d'arcboutement du jonc contre la liaison, favorisant la compression du jonc plutôt qu'une simple déformation.

Avantageusement, ladite paroi supérieure 17 est concave. De la sorte, si le réceptacle est posé tête en bas sur un support qui présente de légères aspérités, la forme concave permettra aux aspérités de ne pas être en contact avec le bouchon. Le réceptacle peut donc être posé verticalement sur le support car le bouchon repose sur celui-ci de façon plane, par un bord périphérique 60 de la paroi supérieure 17. En effet, la surface du bord périphérique 60 étant limitée, les risques sont diminués qu'elle soit en contact avec le support à un endroit où des aspérités sont présentes.

Ladite paroi supérieure 17 présente localement un fond plat, notamment au droit du poinçon 14. Ledit fond plat pourra présenter un point 62 d'injection du bouchon.

Le jonc 50 est formé, par exemple, d'une surépaisseur de matière d'une base 52 du poinçon 14. Ladite surépaisseur de matière comprend ici une base 54 d'épaisseur décroissante, formant une rampe inclinée, une partie intermédiaire 56 d'épaisseur constante, formant une partie annulaire, et une partie d'extrémité 58 chanfreinée.

Avantageusement, ledit poinçon 14 comprend un corps 30 en forme de fût configuré pour découper et/ou percer ledit opercule. Ledit fût J présente sensiblement la forme d'un cylindre, creux. Par « sensiblement la forme d'un cylindre », on comprend, notamment, que ledit corps pourra présenter une forme très légèrement tronconique pour les besoins du démoulage, c'est-à-dire avec un angle au sommet inférieur à 2, voire 1°. Autrement dit, le poinçon 14 présente une section transversale sensiblement annulaire, de révolution. L'épaisseur de paroi dudit poinçon 14 pourra être comprise entre 10 et 20% de son diamètre extérieur. Ledit corps 30 en forme de fût Z pourra s'étendre tout le long dudit poinçon 14.

Ledit bouchon 1 est formé, par exemple, par injection, notamment de matière plastique.

Ledit poinçon 14 est avantageusement configuré de façon que la découpe de l'opercule soit partielle, de manière à ce que la ou les portions de l'opercule ayant été découpées demeurent liées au reste de l'insert 8, en position d'utilisation, prévenant ainsi tout mélange du matériau formant l'insert 8 avec un produit contenu dans le réceptacle associé.

A titre d'exemple, en considérant qu'une découpe complète est une découpe à 360° de l'opercule, c'est-à-dire une découpe circulaire réalisée par rotation du bouchon 1, on réalise avantageusement une découpe laissant un lien suffisant pour assurer la cohésion entre la section centrale 12 ayant été découpée, et la section périphérique 10.

Ledit fût présente une extrémité distale 32 avantageusement munie de moyens de découpe tels que des dents 40.

Ledit fût est avantageusement configuré pour pénétrer dans ledit volume intérieur 4, en position d'utilisation, d'une distance supérieure à la distance nécessaire pour atteindre une déformation de l'insert 8 allant au-delà des capacités de déformation élastique dudit insert 8.

Si l'on se reporte de nouveau à la figure 1, on constate que ledit goulot 3 présente une base 80 destinée à coopérer avec un bord distal 82 du bouchon (figure 2), en position fermée du bouchon 1, c'est-à-dire, après première utilisation, lorsque l'on referme le réceptacle avec le bouchon 1, la bague 22 n'étant plus en place. Ici, la base 80 du goulot 3 se trouve au niveau d'une jonction entre le goulot 3 et l'épaule 20. Ladite base 80 présente, par exemple, une configuration tronconique.

Ledit bord distal 82 du bouchon présente au moins localement une configuration tronconique pour venir en contact avec ladite base du goulot en position fermée du bouchon. Il s'agit, par exemple, d'une surépaisseur interne 84 . On évite de la sorte une déformation non maîtrisée du bouchon 1 lors d'un vissage trop fort sur le goulot 3.

Avantageusement, lesdites nervures 70 pourront aussi être en contact de ladite base 80 du goulot, notamment par l'une de ses extrémités 76 chanfreinées. On améliore de la sorte encore le centrage de la bague 22 sur le goulot 3.

## Revendications

1. Bague d'espacement destinée à être positionnée entre un réceptacle (2), notamment, un tube, en particulier un tube souple de produit cosmétique, et un bouchon (1) dudit réceptacle (2), ladite bague (22) comprenant des nervures (70) de centrage sur un goulot (3) dudit réceptacle (2), **caractérisée en ce que** lesdites nervures (70) sont symétriques par rapport un plan transversal médian de la bague, ladite bague présentant une surépaisseur annulaire interne (78).

2. Bague selon la revendication 1 présentant une section circulaire.

3. Bague selon la revendication précédente dans laquelle lesdites nervures (70) sont orientées radialement.

4. Bagues selon l'une quelconque des revendications précédentes dans laquelle lesdites nervures (70) sont disposées symétriquement entre elles de manière à ce que la bague (22) puisse être positionnée angulairement de façon indifférenciée sur ledit goulot.

5. Bague selon l'une quelconque des revendications précédentes dans laquelle lesdites nervures (70) présentent un bord interne libre présentant une portion centrale (72) d'extension radiale interne maximum.

6. Bague selon la revendication précédente dans laquelle ledit bord interne libre comprend au moins un épaulement (74) au voisinage de ladite portion centrale (72).

7. Bague selon l'une quelconque des revendications 5 ou 6 dans laquelle ledit bord interne libre présente au moins une extrémité longitudinale (76) chanfreinée.

8. Ensemble comprenant un réceptacle (2), notamment un tube, en particulier un tube souple de produit cosmétique, et une bague (22) d'espacement selon l'une quelconque des revendications précédentes, ledit réceptacle (2) comprenant un goulot (3) sur lequel ladite bague (22) est centrée à l'aide desdites nervures (70).

9. Ensemble selon la revendication 8 comprenant en outre un bouchon (1).

10. Ensemble selon la revendication 9 dans lequel ledit goulot (3) présente une base (80) destinée à coopérer avec un bord distal (82) du bouchon (1) en position fermée du bouchon (1).

11. Ensemble selon la revendication 10 dans lequel ladite base (80) présente une configuration tronconique.

12. Ensemble selon la revendication 11 dans lequel ledit bord distal (82) du bouchon (1) présente au moins localement une configuration tronconique pour venir en contact avec ladite base (80) du goulot (3) en position fermée du bouchon (1).

13. Ensemble selon l'une quelconque des revendications 11 ou 12, dans lequel lesdites nervures (70) sont en contact de ladite base (80) du goulot (3).

## Patentansprüche

1. Distanzring, der dazu bestimmt ist, zwischen einem Behältnis (2), insbesondere einer Tube, insbesondere einer elastischen Tube für ein kosmetisches Produkt, und einem Verschluss (1) des besagten Behältnisses (2) angeordnet zu werden, wobei besagter Ring (22) Rippen (70) zum Zentrieren auf einem Hals (3) des besagten Behältnisses (2) umfasst, **dadurch gekennzeichnet, dass** besagte Rippen (70) bezüglich einer Quermittelebene des Rings symmetrisch sind, wobei besagter Ring eine innere ringförmige Überdicke (78) aufweist.

2. Ring nach Anspruch 1, der einen kreisförmigen Querschnitt aufweist.

3. Ring nach dem vorstehenden Anspruch, worin besagte Rippen (70) radial ausgerichtet sind.

4. Ringe nach einem der vorstehenden Ansprüche, worin besagte Rippen (70) symmetrisch zueinander angeordnet sind, sodass der Ring (22) in einem beliebigen Winkel auf dem Hals positioniert werden kann.

5. Ring nach einem der vorstehenden Ansprüche, worin besagte Rippen (70) einen freien Innenrand mit einem Mittelabschnitt (72) mit maximaler radialer innerer Ausdehnung aufweisen.

6. Ring nach dem vorstehenden Anspruch, worin besagter freie Innenrand zumindest einen Absatz (74) angrenzend an besagten Mittelabschnitt (72) umfasst.

7. Ring nach einem der Ansprüche 5 oder 6, worin besagter freie Innenrand zumindest ein abgeschrägtes Längsende (76) aufweist.

8. Montage, die ein Behältnis (2), insbesondere eine Tube, insbesondere eine elastische Tube für ein kosmetisches Produkt, und einen Abstandsring (22) nach einem der vorstehenden Ansprüche umfasst, wobei besagtes Behältnis (2) einen Hals (3) umfasst, auf dem besagter Ring (22) mittels besagter Rippen (70) zentriert ist.

9. Montage nach Anspruch 8, die ferner einen Verschluss (1) umfasst.

10. Montage nach Anspruch 9, worin besagter Hals (3) eine Basis (80) aufweist, die dazu bestimmt ist, mit einem distalen Rand (82) des Verschlusses (1) in der geschlossenen Position des Verschlusses (1) zusammenzuwirken.

11. Montage nach Anspruch 10, worin besagte Basis (80) eine kegelstumpfförmige Konfiguration aufweist.

12. Montage nach Anspruch 11, worin besagter distale Rand (82) des Verschlusses (1) zumindest lokal eine kegelstumpfförmige Konfiguration aufweist, um in der geschlossenen Position des Verschlusses (1) mit besagter Basis (80) des Halses (3) in Kontakt zu kommen.

13. Montage nach einem der Ansprüche 11 oder 12, worin besagte Rippen (70) in Kontakt mit besagter Basis (80) des Halses (3) sind.

## Claims

1. Spacer ring intended to be positioned between a container (2), in particular a tube, in particular a flexible tube for a cosmetic product, and a cap (1) of said container (2), said ring (22) comprising ribs (70) for centring on a neck (3) of said container (2), **characterized in that** said ribs (70) are symmetrical with respect to a transverse mid-plane of the ring, said ring exhibiting an internal annular excess thickness (78).

2. Ring according to claim 1 having a circular section.

3. Ring according to the preceding claim wherein said ribs (70) are radially oriented.

4. Ring according to any one of the preceding claims wherein said ribs (70) are symmetrically arranged with respect to each other so that the ring (22) can be angularly positioned indiscriminately on said neck.

5. Ring according to any one of the preceding claims wherein said ribs (70) have a free inner edge having a central portion (72) of maximum inner radial extension.

6. Ring according to the preceding claim wherein said free inner edge comprises at least one shoulder (74) in the vicinity of said central portion (72).

7. Ring according to any one of claims 5 or 6 wherein said free inner edge has at least one longitudinal end (76) chamfered.

8. Assembly comprising a container (2), in particular a tube, in particular a flexible tube for a cosmetic product, and a spacer ring (22) according to any one of the preceding claims, said container (2) comprising a neck (3) on which said ring (22) is centred by means of said ribs (70).

9. Assembly according to claim 8 further comprising a cap (1).

10. Assembly according to claim 9 wherein said neck (3) has a base (80) intended for cooperating with a distal edge (82) of the cap (1) in the closed position of the cap (1).

11. Assembly according to claim 10 wherein said base (80) has a frustoconical configuration.

12. Assembly according to claim 11 wherein said distal edge (82) of the cap (1) has at least locally a frustoconical configuration to contact said base (80) of the neck (3) in the closed position of the cap (1).

13. Assembly according to any one of claims 11 or 12, wherein said ribs (70) are in contact with said base (80) of the neck (3).
